# EUROPÄISCHE PATENTSCHRIFT

(11) **EP 2 844 441 B1**
(45) Veröffentlichungstag und Bekanntmachung des Hinweises auf die Patenterteilung: **25.05.2016**
(21) Anmeldenummer: 13719740.6
(22) Anmeldetag: 28.03.2013
(51) Int. Cl.: B26D 7/26

(54) **SCHNEIDMESSER MIT EINER SICHERUNGSAUSNEHMUNG**
CUTTING BLADE WITH A LOCKING RECESS
LAME AVEC UNE ECLUSION DE SECURISATION

(30) Priorität: 30.04.2012 DE 102012008427
(43) Veröffentlichungstag der Anmeldung: 11.03.2015
(73) Patentinhaber: GEA Food Solutions Germany GmbH, 35216 Biedenkopf-Wallau (DE)
(72) Erfinder: SCHMEISER, Jörg, 87487 Wiggensbach (DE)
(74) Vertreter: Wolff, Felix
(86) Internationale Anmeldenummer: PCT/EP2013/056640
(87) Internationale Veröffentlichungsnummer: WO 2013/164144

(56) Entgegenhaltungen:
- WO-A2-2007/103899
- DE-A1-102009 032 974
- US-A- 4 070 941
- US-A1- 2007 167 119

## Beschreibung

Die vorliegende Erfindung betrifft eine Hochleistungsaufschneidevorrichtung mit einem Rotationsmittelpunkt und mindestens einer Befestigungsausnehmung zur Befestigung des Schneidmessers an der Hochleistungsaufschneidevorrichtung. Des Weiteren betrifft die vorliegende Erfindung eine Hochleistungsaufschneidevorrichtung und ein Verfahren zur Montage eines Schneidmessers an einer Hochleistungsaufschneidevorrichtung.

Derartige Schneidmesser sind aus dem Stand der Technik, insbesondere der DE 10 2009 032974 bekannt und können beispielsweise als Kreis- oder Sichelmesser ausgeführt sein. Diese Schneidmesser drehen sich mit über 1000 Umdrehungen pro Minute um ihren Rotationsmittelpunkt und weisen an ihrem Umfang zumindest abschnittsweise eine Klinge auf, mit der das Produkt, insbesondere ein Lebensmittelprodukt, in eine Vielzahl von Scheiben zerteilt wird. Die Schneidmesser weisen mindestens eine Befestigungsausnehmung, beispielsweise eine Bohrung, durch die ein Befestigungsmittel, beispielsweise eine Schraube, gesteckt wird, auf. Das Befestigungsmittel verbindet das Schneidmesser mit einer sich drehenden, angetriebenen Messeraufnahme einer Aufschneidevorrichtung. Die Schneidmesser gemäß dem Stand der Technik weisen jedoch den Nachteil auf, dass sie bei einem Versagen des Befestigungsmittels nicht mehr mit dem Rotor verbunden sind, sich von der Messeraufnahme zumindest teilweise lösen und dadurch zu erheblichem Sach- und/oder Personenschaden führen können.

Es war deshalb die Aufgabe der vorliegenden Erfindung, eine Hochleistungsaufschneidevorrichtung zur Verfügung zu stellen, das die Nachteile des Standes der Technik nicht aufweist.

Gelöst wird die Aufgabe mit einer Hochleistungsaufschneidevorrichtung gemäß Anspruch 1.

Die vorliegende Erfindung betrifft eine Aufschneidevorrichtung, mit der beispielsweise Lebensmittelriegel, insbesondere Käse-, Wurst- und/oder Schinkenriegel, in Lebensmittelscheiben aufgeschnitten werden. Dafür weist die Aufschneidevorrichtung ein rotierendes Schneidmesser auf, das sich um seinen Rotationsmittelpunkt dreht und von dem vorderen Ende des Produktes die Scheiben abtrennt. Dabei wirkt das Schneidmesser mit einer sogenannten Schneidkante zusammen, die als Gegenmesser fungiert und mit dem Schneidmesser zusammen die sogenannte Schneidebene definiert. Zwischen dem Schneidmesser und der Schneidkante ist ein einstellbarer Schneidspalt vorgesehen, der möglichst klein sein sollte, um ein "Abhacken" der Scheiben zu verhindern. Der Schneidspalt muss aber so groß sein, dass ein Kontakt zwischen Schneidmesser und Schneidkante sicher verhindert wird. Das Schneidmesser ist an einer Messeraufnahme angeordnet, die mit einer rotierenden Welle verbunden oder Teil einer rotierenden Welle ist. Für die Verbindung des Schneidmessers mit der Messeraufnahme weist das Schneidmesser mindestens eine Befestigungsausnehmung auf, durch die ein Befestigungsmittel, beispielsweise eine Schraube gesteckt wird. Beim Anziehen des Befestigungsmittels befestigt es das Schneidmesser an der Anlagefläche einer Messeraufnahme. Vorzugsweise weist das Schneidmesser mehrere Befestigungsausnehmungen auf, die jeweils ein Befestigungsmittel aufnehmen. Vorzugsweise ist/sind die Befestigungsausnehmung(en) mit Abstand von dem Rotationsmittelpunkt des Schneidmessers angeordnet. Besonders bevorzugt sind die Befestigungsausnehmungen einander gegenüberliegend oder in einem Vieleck, beispielsweise Dreieck, angeordnet. Besonders bevorzugt befinden sich alle Befestigungsausnehmungen auf demselben Teilkreis um den Rotationsmittelpunkt herum.

Um zu verhindern, dass sich das Schneidmesser bei einem Versagen des Befestigungsmittels unkontrolliert von der Anlagefläche der Messeraufnahme löst, weist das erfindungsgemäße Schneidmesser eine Sicherungsausnehmung auf, durch die und/oder in die ein Sicherungsmittel gesteckt wird. Bei dieser Ausnehmung handelt es sich nicht um eine Ausnehmung, die ein Befestigungsmittel aufnimmt. Diese Sicherungsausnehmung nimmt ein Sicherungsmittel auf, das verhindert, dass sich das Schneidmesser bei einem Versagen des/der Befestigungsmittel von der Anlagefläche der Messeraufnahme löst. Durch die Sicherungsausnehmung im Zusammenspiel mit dem Sicherungsmittel ist sichergestellt, dass sich das Schneidmesser nicht unkontrolliert von der Aufschneidevorrichtung löst, beispielsweise wenn sich die Messeraufnahme noch dreht. Dadurch können Unfälle mit Sach- und/oder Personenschaden sicher vermieden werden. Ein eventuell um das Schneidmesser vorgesehenes Gehäuse kann weniger aufwändig gestaltet werden.

Erfindungsgemäß ist die Sicherungsausnehmung im Rotationsmittelpunkt des Schneidmessers angeordnet. Besonders bevorzugt ist die Sicherungsausnehmung, bezogen auf die Rotationsachse des Schneidmessers, nicht rotationssymmetrisch gestaltet. Vorzugsweise ist die Sicherungsausnehmung jedoch bezüglich mindestens einer, vorzugsweise zweier Mittelachsen spiegelsymmetrisch gestaltet. Erfindungsgemäß vergrößert sich der Querschnitt der Sicherungsausnehmung mit zunehmendem Abstand von dem Rotationsmittelpunkt. Besonders bevorzugt weist die Sicherungsausnehmung in ihrem Randbereich zumindest abschnittsweise ein Einspannmittel auf, das das Schneidmesser zwischen der Anlagefläche der Messeraufnahme und dem Sicherungsmittel einspannt.

Dieses Einspannmittel wirkt vorzugsweise mit einem Einspannmittel, das an der Messeraufnahme, insbesondere an dem Sicherungsmittel, vorgesehen ist, zusammen. Beispielsweise handelt es sich bei dem Einspannmittel um eine Schräge, die mit einer Schräge an dem Sicherungsmittel zusammenwirkt, die sich bei einer Relativbewegung zwischen dem Schneidmesser und der Messeraufnahme gegeneinander verkeilen. Durch das Einspannen wird das Schneidmesser zusätzlich, insbesondere gegen Verdrehen, an der Messeraufnahme gesichert. Vorzugsweise ist dieses Einspannmittel so gestaltet, dass sich die Einspannkraft bei einem Versagen des Befestigungsmittels erhöht. Besonders bevorzugt entsteht dabei oder beim Versagen eines Befestigungsmittels eine Schwingung, die von dem Bedienpersonal und/oder einem Sensor, der an oder im Bereich der Aufschneidevorrichtung vorgesehen ist, erfasst und/oder gemessen wird. Aufgrund dieser Schwingung kann die Aufschneidevorrichtung dann kontrolliert, vorzugsweise automatisch, abgeschaltet werden.

Erfindungsgemäß weist die Hochleistungsaufschneidevorrichtung ein Sicherungsmittel auf, das beim Versagen mindestens eines, vorzugsweise aller Befestigungsmittel, mit denen das Schneidmesser an der Anlagefläche der Messeraufnahme der Hochleistungsaufschneidevorrichtung befestigt ist, verhindert, dass sich das Schneidmesser von der Messeraufnahme, die vorzugsweise rechtwinklig zur Rotationsachse des Schneidmessers verläuft, unkontrolliert löst und dadurch einen Personen- und/oder Sachschaden verursacht. Mit dem Sicherungsmittel wird im Wesentlichen verhindert, dass sich der Abstand zwischen der Anlagefläche der Messeraufnahme und dem Schneidmesser und/oder der Winkel zwischen dem Schneidmesser und der Anlagefläche der Messeraufnahme vergrößert. Das Sicherungsmittel dient dazu, die Aufschneidevorrichtung kontrolliert abschalten zu können für den Fall, dass ein Befestigungsmittel versagt.

Vorzugsweise vergrößert sich der Querschnitt des Sicherungsmittels mit zunehmendem Abstand von der Anlagefläche des Schneidmessers kontinuierlich, vorzugsweise diskontinuierlich. Vorzugsweise kann das Sicherungsmittel reversibel in seiner Form geändert werden. Eine Form erlaubt das Anbringen bzw. Entfernen des Schneidmessers von der Messeraufnahme. Eine andere Form verhindert dies. Beispielsweise weist das Sicherungsmittel ein Gelenk auf und/oder der Querschnitt des Sicherungsmittels kann reversibel vergrößert bzw. verkleinert werden. Das Sicherungsmittel kann aus mehreren Einzelteilen bestehen, ist aber vorzugsweise einstückig vorgesehen. Vorzugsweise sind das Sicherungsmittel und/oder das Schneidmesser so vorgesehen, dass sich das Schneidmesser bei einem Versagen des Befestigungsmittels etwas bewegt. Dadurch kann sich das Schneidmesser beispielweise zwischen der Anlagefläche und dem Sicherungsmittel verkeilen und/oder zusätzlich verkeilen, wodurch der Form- und/oder Kraftschluss zwischen dem Schneidmesser und dem Sicherungsmittel erhöht wird. Vorzugsweise entspricht die Querschnittsform des Sicherungsmittels abschnittsweise dem Querschnitt der Sicherungsausnehmung, wobei das Sicherungsmittel kleiner, vorzugsweise geringfügig kleiner, gestaltet ist als die Sicherungsausnehmung, so dass das Sicherungsmittel in die oder durch die Sicherungsausnehmung gesteckt werden kann.

Die Sicherung des Schneidmessers an der Messeraufnahme hat zusätzlich den Vorteil, dass das Anbringen der Befestigungsmittel risikoloser ist.

Vorzugsweise überdecken sich die Sicherungsausnehmung und das Sicherungsmittel nach der Montage des Schneidmessers an der Messeraufnahme allenfalls noch teilweise.

Vorzugsweise ist das Schneidmesser mit einem Bajonettverschluss an der Messeraufnahme befestigt. In einer anderen bevorzugten Ausführungsform wirken die Sicherungsausnehmung und das Sicherungsmittel wie eine Schlüssel/Schlüsselloch-Verbindung zusammen.

In einer bevorzugten Ausführungsform weist die Hochleistungsaufschneidevorrichtung eine Verdrehsicherung für das Schneidmesser auf, die verhindert, dass sich das Schneidmesser in eine Position dreht, in der es von dem Sicherungsmittel abgezogen werden kann.

Vorzugsweise wird das Schneidmesser beim Drehen, insbesondere zwischen der Anlagefläche des Schneidmessers und dem Sicherungsmittel geklemmt. Vorzugsweise erfolgt beim Versagen eines Befestigungsmittels eine Relativbewegung zwischen dem Sicherungsmittel und dem Schneidmesser, wodurch besonders bevorzugt die Klemmkraft erhöht wird und/oder eine Geräuschentwicklung entsteht.

Im Folgenden werden die Erfindungen anhand der Figuren 1 und 2 erläutert. Diese Erläuterungen sind lediglich beispielhaft und schränken den allgemeinen Erfindungsgedanken nicht ein.
- **Figur 1**: zeigt die erfindungsgemäße Aufschneidevorrichtung.
- **Figur 2**: zeigt die Montage des Schneidmessers an der Aufschneidevorrichtung.
- **Figur 3**: zeigt das erfindungsgemäße Schneidmesser.
- **Figur 4**: zeigt eine Verdrehsicherung.

**Figur 1** zeigt eine erfindungsgemäße Ausführungsform einer Aufschneidevorrichtung, in dem vorliegenden Fall einer Hochleistungsaufschneidevorrichtung, die bis zu 1000 Scheiben und mehr pro Minute von einem Produkt abschneidet. Die Aufschneidevorrichtung 5 weist ein Messer 11 auf, das einen Lebensmittelriegel 2 in Lebensmittelscheiben 12 schneidet. Dazu wird jeder Lebensmittelriegel 2 mit einem Fördermittel 4, hier zwei Förderbändern 4, kontinuierlich oder intermittierend in Richtung der Schneidebene 6 des Messers 11 transportiert. Nach dem Abschneiden fallen die Lebensmittelscheiben in der Regel auf einen Ablagetisch 1, der mit Transportmitteln versehen ist, auf dem sie zu jeweils einer Portion 14, hier einem Stapel, konfiguriert werden. Diese Portionen 14 werden sodann aus dem Schneidmesserbereich abtransportiert und danach verpackt. Der Fachmann erkennt, dass mehrere Lebensmittelriegel gleichzeitig aufgeschnitten werden können. Die Scheibenstärke ergibt sich aus der Vorschubstrecke des Lebensmittelriegels zwischen zwei Schnitten. Bei konstanter Messerdrehgeschwindigkeit erfolgt die Regelung der Scheibenstärke über die Vorschubgeschwindigkeit des Lebensmittelriegels. Die Aufschneidevorrichtung kann pro Vorschubtrasse einen Greifer (nicht dargestellt) aufweisen, der das rückwärtige Ende 13 des Lebensmittelriegels 2 vor oder während des Aufschneidens ergreift und diesen während des Aufschneidens stabilisiert.
Um insbesondere bei sehr hohen Schneidleistungen hinreichend viel Zeit für den Abtransport einer fertiggestellten Lebensmittelportion zu haben, führt das Schneidmesser vorzugsweise einen oder mehrere Leerschnitte aus, d. h. es dreht sich mit gleichbleibender Drehzahl, schneidet aber keine Scheiben von dem Lebensmittelriegel ab. Dafür wird das Schneidmesser erfindungsgemäß von der Schneidebene und/oder von dem vorderen Ende des Lebensmittelriegels 2 wegbewegt, wobei der Vorschub des Lebensmittelriegels dann zumindest unterbrochen wird. Gegebenenfalls wird der Lebensmittelriegel sogar zurückgezogen. Sobald die jeweilige Lebensmittelportion aus der Fallkurve der Lebensmittelscheiben wegtransportiert worden ist, wird das Messer wieder zurück in die Schneidebene bewegt und eine neue Portion kann aufgeschnitten werden.

**Figur 2** zeigt den Rotor 15 der erfindungsgemäßen Aufschneidevorrichtung. Dieser Rotor 15 weist eine Messeraufnahme 24 mit einer Anlagefläche 23 für das Schneidmesser 11 auf. Die Messeraufnahme 24 kann einstückig mit der Antriebswelle des Rotors vorgesehen sein. Das Schneidmesser liegt an der Anlagefläche 23 an und ist mit mindestens einem Befestigungsmittel (nicht dargestellt) an der Messeraufnahme befestigt. Um im Falle des Versagens des Befestigungsmittels zu verhindern, dass sich das Schneidmesser 11 unkontrolliert von der Anlagefläche 23 der Messeraufnahme 24 löst, weist die erfindungsgemäße Aufschneidevorrichtung ein Sicherungsmittel 21 auf. Das Schneidmesser ist zwischen der Anlagefläche 23 und dem Sicherungsmittel 21 angeordnet. Das Sicherungsmittel 21 wird an der Messeraufnahme 24 mittels eines Befestigungsmittels 25, hier einer Schraube, befestigt. Zwischen dem Kopf der Schraube und der Messeraufnahme 24 ist ein Federmittel 26 vorgesehen, das das Befestigungsmittel in Richtung der Anlagefläche 23 vorspannt.

**Figur 3** zeigt das erfindungsgemäße Schneidmesser 11, in dem vorliegenden Fall ein Kreismesser in zwei Ansichten. Dieses Kreismesser weist zwei Befestigungsausnehmungen 16 auf, die zu dem Rotationsmittelpunkt einander gegenüber liegend angeordnet sind. Die beiden Befestigungsausnehmungen 16 befinden sich auf demselben Teilkreis. In die Befestigungsausnehmungen wird jeweils ein Befestigungsmittel, hier eine Schraube, eingeführt und mit der Messeraufnahme verschraubt, so dass das Schneidmesser fest an der Anlagefläche 23 anliegt und mit der Messeraufnahme verbunden ist. Im Zentrum d. h. im Bereich des Rotationsmittelpunktes 18 weist das erfindungsgemäße Schneidmesser eine Sicherungsausnehmung 17 auf. Diese Sicherungsausnehmung 17 ist nicht rotationssymmetrisch gestaltet und weist in ihrem Randbereich 19 ein Einspannmittel, hier eine Schräge 20, auf, die mit einer Schräge, die an dem Sicherungsmittel vorgesehen ist, zusammenwirkt und somit das Schneidmesser zwischen der Anlagefläche 23 und dem Sicherungsmittel 21 eingespannt.

**Figur 4** zeigt das gesicherte Schneidmesser an dem Rotor 15. Nachdem die Sicherungsausnehmung 17 auf das Sicherungsmittel 21 gesteckt worden ist und das Schneidmesser an der Anlagefläche 23 anliegt, wird es gegen den Uhrzeigersinn gedreht, so dass die Sicherungsausnehmung 17 nicht mehr deckungsgleich mit dem Befestigungsmittel 21 ist. In dem vorliegenden Fall wird das Schneidmesser so lange gegen den Uhrzeigersinn gedreht, bis eine Verdrehsicherung 22, die in dem vorliegenden Fall verschieblich, vorzugsweise parallel zu der Rotationsachse des Schneidmessers und federnd gelagert ist und die von dem Schneidmesser in die Anlagefläche 23 gedrückt worden ist, wieder in die Sicherungsausnehmung 17 zurückspringt und somit eine Verdrehung des Schneidmessers im Uhrzeigersinn verhindert. Durch das Sicherungsmittel 17 wird sichergestellt, dass sich das Schneidmesser nicht von der Anlagefläche 23 lösen kann. Im Falle eines Versagens des Befestigungsmittels (nicht dargestellt), verhindert das Sicherungsmittel, dass sich das Schneidmesser von der Messeraufnahme löst und somit einen Sach- und/oder Personenschaden verursacht. Die erfindungsgemäße Aufschneidevorrichtung kann im Versagensfall kontrolliert abgeschaltet werden. Dann wird die Verdrehsicherung manuell in Richtung der Anlagefläche gedrückt, bis das Schneidmesser im Uhrzeigersinn soweit gedreht werden kann, dass die Sicherungsausnehmung 17 und das Sicherungsmittel 21 deckungsgleich sind. Danach kann das Schneidmesser entlang der Rotationsachse des Schneidmessers von der Messeraufnahme abgezogen werden.

Das erfindungsgemäße Schneidmesser wird an der Messeraufnahme montiert, in dem die Sicherungsausnehmung des Schneidmessers zunächst auf das Sicherungsmittel 21 gesteckt wird und sodann im oder gegen den Uhrzeigersinn gedreht wird. Anschließend wird das Schneidmesser mit einem Befestigungsmittel an der Messeraufnahme befestigt. Vorzugsweise wird das Schneidmesser während seiner Drehung in die Befestigungsstellung zwischen der Anlagefläche und dem Sicherungsmittel eingespannt.

### Bezugszeichenliste:

- 1: Ablagetisch
- 2: Lebensmittelriegel
- 3: Mittel zur Erzeugung einer Gas-, insbesondere Luftströmung
- 4: Transportmittel
- 5: Hochleistungsaufschneidevorrichtung
- 6: Schneidebene
- 7: Axial-/Radial-Lager
- 8: Verbindungsmittel
- 9: Abdeckung
- 10: Messeraufnahme
- 11: Schneidmesser, Kreismesser
- 12: Lebensmittelscheiben
- 13: rückwärtiges Ende
- 14: Portion
- 15: Rotor
- 16: Befestigungsausnehmung
- 17: Sicherungsausnehmung
- 18: Rotationsmittelpunkt
- 19: Randbereich der Sicherungsausnehmung
- 20: Einspannmittel, Schräge
- 21: Sicherungsmittel
- 22: Verdrehsicherung
- 23: Anlagefläche
- 24: Messeraufnahme
- 25: Befestigungsmittel, Schraube
- 26: Federmittel
- 27: Mittelachse
- 28: Gegengewicht

## Patentansprüche

1. Hochleistungsaufschneidevorrichtung mit einer rotierenden Messeraufnahme (10), an der ein Schneidmesser (11) mit einem Rotationsmittelpunkt (18) und mehreren Befestigungsausnehmungen (16) vorgesehen ist, wobei jede
Befestigungsausnehmung (16) jeweils eine Schraube aufnimmt, die das Schneidmesser beim Anziehen an einer Anlagefläche (23) der Messeraufnahme befestigt, wobei das Schneidmesser (11) zusätzlich mindestens eine Sicherungsausnehmung (17) aufweist,
die ein Sicherungsmittel aufnimmt, das bei einem Versagen des Befestigungsmittels das Schneidmesser gegen ein Ablösen von der Messeraufnahme sichert **dadurch gekennzeichnet, dass** das Sicherungsmittel im Rotationsmittelpunkt des Schneidmessers angeordnet ist und sich der Querschnitt der Sicherungsausnehmung mit zunehmendem Abstand von dem Rotationsmittelpunkt des Schneidmessers vergrößert.

2. Hochleistungsaufschneidevorrichtung nach Anspruch 1, **dadurch gekennzeichnet,**
**dass** die Befestigungsausnehmung (16) mit Abstand von dem Rotationsmittelpunkt (18) angeordnet ist.

3. Hochleistungsaufschneidevorrichtung nach einem der voranstehenden Ansprüche,
**dadurch gekennzeichnet, dass** die Sicherungsausnehmung (17) im Rotationsmittelpunkt angeordnet ist.

4. Hochleistungsaufschneidevorrichtung nach einem der voranstehenden Ansprüche,
**dadurch gekennzeichnet, dass** die Sicherungsausnehmung (17), bezogen auf die Rotationsachse des Schneidmessers, nicht rotationssymmetrisch gestaltet ist.

5. Hochleistungsaufschneidevorrichtung nach einem der voranstehenden Ansprüche,
**dadurch gekennzeichnet, dass** die Sicherungsausnehmung (18) in ihrem Randbereich (19) zumindest abschnittsweise ein Einspannmittel (20) aufweist.

6. Hochleistungsaufschneidevorrichtung (5) nach einem der voranstehenden Ansprüche, **dadurch gekennzeichnet, dass** das Schneidmesser mit einem Baionettverschluss an der Messeraufnahme befestigt ist.

7. Hochleistungsaufschneidevorrichtung (5) nach einem der voranstehenden Ansprüche, **dadurch gekennzeichnet, dass** es eine Verdrehsicherung (22) für das Schneidmesser aufweist.

## Claims

1. Heavy-duty slicing device comprising a rotataing blade mount (10), on which a cutting blade (11) comprising a center of rotation (18) and a number of fastening cavities (16) is provided, wherein each fastening cavity (16) receives a screw, which, when tightened, fastens the cutting blade to a contact surface (23) of the blade mount, wherein the cutting blade (11) additionally has at least one securing cavity (17), which receives a securing means, which secures the cutting blade against a detachment from the blade mount in the event of failure of the fastening means, **characterized in that** the securing means is arranged in the center of rotation of the cutting blade and the cross section of the securing cavity increases with increasing distance from the center of rotation of the cutting blade.

2. Heavy-duty slicing device according to Claim 1, **characterized in that** the fastening cavity (16) is arranged at a distance from the center of rotation (19).

3. Heavy-duty slicing device according to one of the preceding claims, **characterized in that** the securing cavity (17) is arranged in the center of rotation.

4. Heavy-duty slicing device according to one of the preceding claims, **characterized in that** the securing cavity (17) is not rotationally symmetrical in relation to the axis of rotation of the cutting blade.

5. Heavy-duty slicing device according to one of the preceding claims, **characterized in that** the securing cavity (18), in the edge region (19) thereof, has a clamping means (20), at least in portions.

6. Heavy-duty slicing device (5) according to one of the preceding claims, **characterized in that** the cutting blade is fastened on the blade mount by means of a bayonet closure.

7. Heavy-duty slicing device (5) according to one of the preceding claims, **characterized in that** it has an anti-twist mechanism (22) for the cutting blade.

## Revendications

1. Dispositif de coupe à grande puissance comprenant un logement de couteau rotatif (10), au niveau duquel est prévu un couteau (11) avec un centre de rotation (18) et plusieurs évidements de fixation (16), chaque évidement de fixation (16) recevant à chaque fois une vis, qui fixe le couteau lors du vissage contre une surface d'appui (23) du logement de couteau, le couteau (11) présentant en outre au moins un évidement de sécurisation (17) qui reçoit un moyen de sécurisation qui, lors d'une défaillance du moyen de fixation, sécurise le couteau pour l'empêcher de se détacher du logement de couteau, **caractérisé en ce que** le moyen de sécurisation est disposé au centre de rotation du couteau et la section transversale de l'évidement de sécurisation augmente avec l'augmentation de la distance au centre de rotation du couteau.

2. Dispositif de coupe à grande puissance selon la revendication 1, **caractérisé en ce que** l'évidement de sécurisation (16) est disposé à distance du centre de rotation (18).

3. Dispositif de coupe à grande puissance selon l'une quelconque des revendications précédentes, **caractérisé en ce que** l'évidement de sécurisation (17) est disposé au centre de rotation.

4. Dispositif de coupe à grande puissance selon l'une quelconque des revendications précédentes, **caractérisé en ce que** l'évidement de sécurisation (17), par rapport à l'axe de rotation du couteau, n'est pas configuré avec une symétrie de révolution.

5. Dispositif de coupe à grande puissance selon l'une quelconque des revendications précédentes, **caractérisé en ce que** l'évidement de sécurisation (18) présente dans sa région de bord (19) au moins en partie un moyen de serrage (20).

6. Dispositif de coupe à grande puissance (5) selon l'une quelconque des revendications précédentes, **caractérisé en ce que** le couteau est fixé au logement de couteau par une fermeture à baïonnette.

7. Dispositif de coupe à grande puissance (5) selon l'une quelconque des revendications précédentes, **caractérisé en ce qu'**il présente une fixation antirotation (22) pour le couteau.
